# EUROPÄISCHE PATENTSCHRIFT

(11) **EP 0 565 510 B1**
(45) Veröffentlichungstag und Bekanntmachung des Hinweises auf die Patenterteilung: **26.02.1997**
(21) Anmeldenummer: 93890039.6
(22) Anmeldetag: 10.03.1993
(51) Int. Cl.: F15B 5/00, F16K 31/00

(54) **Elektro-pneumatischer Signalwandler**
Electro-pneumatic signal transducer
Transducteur de signal électro-pneumatique

(30) Priorität: 03.04.1992 AT 704/92
(43) Veröffentlichungstag der Anmeldung: 13.10.1993
(73) Patentinhaber: HOERBIGER VENTILWERKE AKTIENGESELLSCHAFT, A-1110 Wien (AT)
(72) Erfinder: Wirtl, Johannes, W-8920 Schongau (DE)
(74) Vertreter: Klein, Adam, Dipl.Ing.

(56) Entgegenhaltungen:
- EP-A- 0 191 011
- WO-A-87/02514
- GB-A- 2 134 223

## Beschreibung

Die Erfindung betrifft einen elektro-pneumatischen Signalwandler, mit einem piezoelektrischen Biegeelement, dessen Lagerung aus einer ein Stützlager aufweisenden Stützstelle und einer zwei Kipplager aufweisenden Kippstelle besteht, wobei das freie Ende des Biegeelementes einen pneumatischen Signalgeber, der aus einem Zuluftsitz und einem Abluftsitz besteht, die einander gegenüberliegend im Gebergehäuse vorgesehen sind, steuert und das Stützlager einen in einer konzentrischen Einsetzhülse, deren Position relativ zu den Kipplagern nach der Justierung festgelegt ist, angeordneten Stützstift aufweist.

Ein Signalwandler der genannten Art ist beispielsweise aus der EP-A-191011 bekannt. Das piezoelektrische Biegeelement ist dort durch eine im Gebergehäuse verankerte Lenkerfeder gehalten, gegen die Stützlager gedrückt und unter Federvorspannung beispielsweise am Zuluftsitz anliegend. Sobald eine elektrische Spannung an das Biegeelement angelegt wird, hebt dieses vom Zuluftsitz ab und verschließt den Abluftsitz. Der Signalausgang des Signalwandlers, der durch den Abluftsitz entlüftet war, wird dadurch mit dem Zuluftsitz verbunden, sodaß das durch den Zuluftsitz zugeführte Druckmedium am Signalausgang als pneumatisches Drucksignal ansteht. Sobald die Spannung am piezoelektrischen Biegeelement abgeschaltet oder umgepolt wird, kehrt das Biegeelement in die Ausgangslage zurück, wobei der Signalausgang wieder entlüftet wird. Dieser elektrisch-pneumatische Signalwandler zeichnet sich durch einen geringen Leistungsbedarf aus und arbeitet ohne nennenswerten Energieverbrauch, sodaß er die herkömmlichen Magnetventile für die elektrische Betätigung pneumatischer Schaltkreise und Geräte vorteilhaft ersetzen kann.

Die Dreipunktauflage des piezoelektrischen Biegeelementes an den Stützlagern ermöglicht eine anfängliche Einstellung bzw. Erstjustierung der Lage des Biegeelementes zwischen den zu steuernden Sitzen. Neben einer Einstellung durch axiale Verstellung der zu steuernden Sitze kann diese Anfangsjustierung insbesonders auch durch Einstellung zumindest eines der drei Stützlager vorgenommen werden, wobei die Auswirkungen auf das pneumatische Ausgangssignal leicht beobachtet werden können.

Im Verlauf der Montage der bekannten, oben angesprochenen Signalwandler ist es üblicherweise kaum zu vermeiden, daß die piezoelektrischen Biegeelemente zumindest kurzzeitig mechanisch gebogen werden. Diese Verbiegung geht zufolge der sogenannten mechanischen Relaxation (dies ist eine bekannte Eigenschaft insbesonders von Piezokeramik) unmittelbar nach der mechanischen Entlastung nur teilweise zurück. Da die Entlastung des Biegeelementes durch die Justiereinstellung des Stützlagers erfolgt, welches danach vorzugsweise durch Verkleben gesichert wird, kann eine mechanische Relaxation auch noch nach dieser anfänglichen Justiereinstellung stattfinden. Signalwandler die so reagieren driften im Laufe von einigen Stunden nach der Montage bzw. Justierung aus dem brauchbaren, justierten Bereich der Biegeelementposition, was wegen dem bereits bleibend gesicherten (insbesonders verklebten) einstellbaren Stützlager dazu führt, daß der gesamte Signalwandler als Ausschuß zu betrachten ist.

Weiters ist beispielsweise aus W0 87/02514 ein piezoelektrischer Signalwandler bekannt, bei dem der Biegewandler einerseits eine hinsichtlich Relativposition und Vorspannung mittels Schrauben verstellbare Einspannung aufweist und andererseits mittels eines Eindrückelementes auf eine als Schaltorgan ausgebildete Membrane einwirkt. Die Verstellbarkeit von Stütz- und Kipplager ermöglicht beispielsweise auch eine Berücksichtigung verschieden dicker Biegeelemente.

Aufgabe der vorliegenden Erfindung ist es, einen Signalwandler der eingangs genannten Art so zu verbessern, daß die beschriebenen Nachteile vermieden werden und daß insbesonders durch nach dem anfänglichen Justieren auftretende weitere mechanische Relaxation des piezoelektrischen Biegeelementes, bzw. auch durch erst nachträglich bemerkte Justierfehler, der Produktionsausschuß nicht erhöht wird.

Diese Aufgabe wird gemäß der vorliegenden Erfindung bei einem Signalwandler der genannten Art dadurch gelöst, daß der Stützstift des Stützlagers in der Einsetzhülse in axialer Richtung verstellbar ist. Das einstellbare Stützlager ist also im wesentlichen zweigeteilt gefertigt. Der als konzentrische Einsetzhülse ausgebildete äußere Teil kann wie bekannt bei der anfänglichen Einstelljustierung bzw. nach Abschluß derselben relativ zum Gehäuse bzw. zu den anderen Stützlagern gesichert werden, beispielsweise durch Verkleben, Einpressen oder dergleichen. Der als Stützstift ausgebildete zweite Teil ist auch nach der anfänglichen Justierung bzw. Festlegung des ersten Teiles in axialer Richtung gegenüber der Einsetzhülse verstellbar, womit auch nach der anfänglichen Justierung des Signalwandlers noch Korrekturen beispielsweise zum Ausgleich der beschriebenen weitergehenden mechanischen Relaxation möglich sind. Der Stützstift braucht an sich nur mehr sehr kleine Verstellwege, da die nach der anfänglichen Justierung auftretenden Lagefehler des Biegeelementes üblicherweise nur relativ klein sind. Soferne keine zusätzliche Sicherung für den verstellbaren Stützstift relativ zur Einsetzhülse vorgesehen werden soll, darf der Stützstift natürlich in der Einsetzhülse nur relativ schwer beweglich sein, sodaß unbeabsichtigte Verstellungen ausgeschlossen werden.

Bei einem Signalwandler der eingangs genannten Art, bei dem das zur Justierung einstellbare Stützlager auch als elektrischer Kontakt für das Biegeelement ausgebildet ist, ist in bevorzugter weiterer Ausgestaltung der Erfindung vorgesehen, daß der verstellbare Stützstift unmittelbar als Kontaktstift dient. Dies ermöglicht eine einfache Ausgestaltung des Signalwandlers, da sowohl der Stützstift als auch der Kontaktstift ohnedies direkten Kontakt mit der Oberfläche des piezoelektrischen Biegeelementes bzw. den dort angebrachten Elektroden braucht.

Der Stützstift kann nach einer anderen Ausgestaltung der Erfindung ein mit der Einsetzhülse zusammenwirkendes Gewinde mit kleiner Steigung aufweisen, was eine genaue Einstellbarkeit bei gleichzeitig einfacher Ermöglichung einer schweren Verstellbarkeit über die Dimensionierung der zusammenwirkenden Gewinde sicherstellt.

Nach einer anderen Weiterbildung der Erfindung kann der Stützstift aber auch ein abgeschrägtes vorderes Ende aufweisen, welches an einem exzentrisch zum Stützstift am Biegeelement vorstehenden Gegenlager anliegt. Auch damit ergibt sich eine einfache und präzise nachträgliche Verstellbarkeit des Stützstiftes relativ zur Einsetzhülse.

Die Erfindung wird im folgenden noch anhand des in der Zeichnung teilweise schematisch dargestellten Ausführungsbeispiels näher erläutert, wobei Fig. 1 einen Axialschnitt durch einen erfindungsgemäß ausgebildeten Signalwandler nach der Linie I-I in Fig. 2, Fig. 2 dazu einen Querschnitt nach der Linie II-II in Fig. 1 und Fig. 3 einen Axialschnitt nach der Linie III-III in Fig. 2 zeigt.

Der elektrisch-pneumatische Signalwandler nach den Fig. 1 bis 3 besteht aus einem Gebergehäuse 1, das eine dicht abgeschlossene Kammer 2 bildet, in der ein piezoelektrisches Biegeelement 3 angeordnet ist. Aus der Kammer 2 ist ein Signalausgang 4 herausgeführt. Außerdem sind ein Zuluftsitz 5 und ein Abluftsitz 6 in miteinander fluchtenden Bohrungen des Gehäuses 1 eingesetzt. Das piezoelektrische Biegeelement 3 ist durch eine Lenkerfeder 7 in der Kammer 2 gehalten und geführt. Es steuert den Zuluftsitz 5 und den Abluftsitz 6. Für die Zuführung der elektrischen Spannung zum piezoelektrischen Biegeelement 3 sind Kontaktstifte 8 und 9 in das Gebergehäuse 1 eingesetzt.

Das Gebergehäuse 1 besteht aus zwei massiven Platten 10 und 11, die aus starrem, vorzugsweise elektrisch isolierendem Werkstoff bestehen, z.B. aus Keramik oder Glas. Die Kammer 2 ist aus flachen Ausnehmungen 12 und 13 in den Platten 10 und 11 gebildet. Insbesondere aus den Fig. 1 und 3 ist ersichtlich, daß die Ausnehmungen 12, 13 in den Platten 10, 11 das piezoelektrische Biegeelement 3 und die zugehörige Lenkerfeder 7 eng umschließen, so daß lediglich das erforderliche Bewegungsspiel und das für die Fertigungstoleranzen notwendige Übermaß verbleiben. Um die Ausnehmungen 12, 13 herum liegen die beiden Platten 10, 11 luftdicht aufeinander auf, vorzugsweise sind sie miteinander verklebt.

Das piezoelektrische Biegeelement 3 ist in der Kammer 2 im wesentlichen an drei Lagern abgestützt, die im Abstand voneinander vorgesehen sind. Das eine Stützlager 14 ist im Ausführungsbeispiel vom unteren Ende eines gleichzeitig als Kontaktstift 8 ausgebildeten Stützstiftes gebildet. Dieser ist mit einer Einsetzhülse 15 in eine Bohrung der Platte 11 des Gebergehäuses 1 eingesetzt. Die anderen Lager sind hier dagegen als Kipplager 16 ausgeführt, die von der Platte 11 noppenförmig in die Kammer 2 vorragen. In Fig. 2 sind die beiden Kipplager 16 gestrichelt dargestellt.

Die Lenkerfeder 7, die in Fig. 2 in Draufsicht dargestellt ist, hat die Aufgabe, das piezoelektrische Biegeelement 3 gegen die Lager 14 und 16 zu drücken. Sie greift mit einer punktförmigen Auflagestelle 17, die von einer halbkugelförmigen Sicke gebildet ist, am piezoelektrischen Biegeelement 3 an, u. zw. in einem in axialer Richtung zwischen den Lagern 14 einerseits und 16 andererseits liegenden Bereich. Aus Fig. 2 ist zu erkennen, daß die Auflagestelle 17 auf einer Zunge 18 vorgesehen ist, die durch seitliche Einschnitte 19 gebildet ist. Am Gebergehäuse 1 ist die Lenkerfeder 7 durch Laschen 20 befestigt, die seitlich über das piezoelektrische Biegeelement 3 vorragen und zwischen den beiden Platten 10 und 11 des Gebergehäuses 1 festgespannt sind. Zur Zentrierung greifen die im Gebergehäuse 1 verankerten Kontaktstifte 9 in Bohrungen in den Laschen 20 ein. Dadurch erfolgt auch die Spannungszuführung über die Kontaktfeder 7 zum piezoelektrischen Biegeelement 3. Eine zwischen den Laschen 20 quer zur Lenkerfeder 7 verlaufende Sicke 21 bildet eine Versteifung. Dem gleichen Zweck und auch zur zusätzlichen Zentrierung dient der umgebogene Rand 22 der Lenkerfeder 7, der in eine Nut 23 in der Platte 10 des Gebergehäuses 1 hineinragt. Im Bereich der Zunge 18 besitzt die Lenkerfeder 7 gleichfalls seitlich vorragende Haltelaschen 24, die über das piezoelektrische Biegeelement 3 umgebogen sind und dieses festhalten.

Aus den Zeichnungen ist zu erkennen, daß das piezoelektrische Biegeelement 3 durch die Lenkerfeder 7 im Gebergehäuse 1 sicher befestigt und genau geführt ist. Sie drückt das piezoelektrische Biegeelement 3 gegen die Lager 14 und 16, die gegenseitig so ausgerichtet sind, daß das Ende des piezoelektrischen Biegeelementes 3 auf den Zuluftsitz 5 aufgedrückt wird und diesen dicht abschließt. In dieser Stellung, die in Fig. 1 dargestellt ist, steht der Signalausgang 4 über die Kammer 2 mit dem Abluftsitz 6 in Verbindung und ist dadurch druckentlastet. Wenn über die Kontaktstifte 8 und 9 eine elektrische Spannung zugeführt wird, biegt sich das piezoelektrische Biegeelement, wobei es sich vom Zuluftsitz 5 abhebt und den Abluftsitz 6 verschließt. Das durch den Zuluftsitz 5 zugeführte Druckmedium kann hierauf in die Kammer 2 und aus dieser zum Signalausgang 4 gelangen, wodurch das zugeführte elektrische Signal in ein pneumatisches Drucksignal umgewandelt wird. Sobald die Spannungszufuhr aufhört, kehrt das piezoelektrische Biegeelement 3 in die Ausgangsstellung zurück, wobei der Signalausgang 4 wieder druckentlastet wird.

Die Dreipunktauflage des piezoelektrischen Biegeelementes 3 an der Platte 11 des Gebergehäuses 1, bzw. an den Lagern 14 und 16, ermöglicht eine genaue Einstellung der Lage des Biegeelementes 3 zwischen dem Zuluftsitz 5 und dem Abluftsitz 6. Eine anfängliche Einstellung bzw. Justierung ist durch axiale Verstellung des Zuluftsitzes 5 und des Abluftsitzes 6 sowie auch der Einsetzhülse 15 samt Stütz- bzw. Kontaktstift 8 möglich, dessen unteres Ende das Stützlager 14 bildet. Nach dieser anfänglichen Einstellung der korrekten Lage des Biegeelementes relativ zu den beiden Sitzen 5, 6 wird die Einsetzhülse 15 relativ zum Gebergehäuse 1 in ihrer Lage fixiert, wozu beispielsweise eine Verklebung der Einsetzhülse in der Bohrung erfolgen kann.

Um auch nach dieser anfänglichen Justierung, bzw. nach dem endgültigen Festlegen der Lage der Einsetzhülse 15 relativ zum Gebergehäuse 1, erforderlichenfalls noch eine nachträgliche Korrektur dieser Justierung vornehmen zu können, ist der Stütz- bzw. Kontaktstift 8 hier über ein mit der Einsetzhülse 15 zusammenwirkendes Gewinde 25 mit kleiner Steigung durch Verdrehung gegenüber der Einsetzhülse 15 in axialer Richtung verstellbar, womit das Stützlager 14 auch nachträglich verstellbar bzw. nachjustierbar bleibt. Trotz der geringen Auslenkung des piezoelektrischen Biegeelementes 3 ist dadurch auch nachträglich eine genaue Justierung des Signalwandlers möglich.

Abgesehen von der dargestellten und besprochenen Anordnung von drei Lagern, von denen das gleichzeitig auch zur elektrischen Kontaktierung dienende anfänglich einstellbar und nachträglich verstellbar ist, könnten natürlich auch mehrere Lager vorgesehen sein, von denen wiederum mehrere anfänglich einstellbar und/oder nachträglich verstellbar - und zwar auch unabhängig von der elektrischen Kontaktierung - sein könnten.

## Patentansprüche

1. Elektro-pneumatischer Signalwandler, mit einem piezoelektrischen Biegeelement (3), das in einem abgeschlossenen Gebergehäuse, aus dem ein Signalausgang herausgeführt ist, angeordnet ist, und dessen Lagerung aus einer ein Stützlager (14) aufweisenden Stützstelle und einer zwei Kipplager (16) aufweisenden Kippstelle besteht, wobei das freie Ende des Biegeelementes (3) einen pneumatischen Signalgeber, der aus einem Zuluftsitz (5) und einem Abluftsitz (6) besteht, die einander gegenüberliegend im Gebergehäuse (1) vorgesehen sind, steuert und das Stützlager (14) einen in einer konzentrischen Einsetzhülse (15), deren Position relativ zu den Kipplagern (16) nach der Justierung festgelegt ist, angeordneten Stützstift (8) aufweist, **dadurch gekennzeichnet**, daß der Stützstift (8) des Stützlagers (14) in der Einsetzhülse (15) in axialer Richtung verstellbar ist.

2. Signalwandler nach Anspruch 1, wobei das zur Justierung einstellbare Stützlager (14) auch als elektrischer Kontakt für das Biegeelement (3) ausgebildet ist, dadurch gekennzeichnet, daß der verstellbare Stützstift (8) unmittelbar als Kontaktstift dient.

3. Signalwandler nach Anspruch 1 oder 2, dadurch gekennzeichnet, daß der Stützstift (8) ein mit der Einsetzhülse (15) zusammenwirkendes Gewinde (25) mit kleiner Steigung aufweist.

4. Signalwandler nach Anspruch 1 bis 3, dadurch gekennzeichnet, daß der Stützstift (8) ein abgeschrägtes vorderes Ende aufweist, welches an einem exzentrisch zum Stützstift (8) am Biegeelement (3) vorstehenden Gegenlager anliegt.

## Claims

1. An electro-pneumatic signal converter, with a piezo-electric bending element (3), which is arranged in a closed transmitter casing - from which a signal output leads out - and the mounting of which comprises a support point provided with a support bearing (14) and a tilting point provided with two tilting bearings (16), wherein the free end of the bending element (3) controls a pneumatic signal transmitter comprising an air-inlet seat (5) and an air-outlet seat (6) provided opposite each other in the transmitter casing (1), and the support bearing (14) is provided with a support pin (8) arranged in a concentric insertion sleeve (15), the position of which relative to the tilting bearings (16) can be fixed after adjustment, **characterized in that** the support pin (8) of the support bearing (14) is adjustable in the axial direction in the insertion sleeve (15).

2. A signal converter according to Claim 1, wherein the support bearing (14) which can be set for adjustment is also constructed as an electrical contact for the bending element (3), **characterized in that** the adjustable support pin (8) is used directly as a contact pin.

3. A signal converter according to Claim 1 or 2, **characterized in that** the support pin (8) has a thread (25) with a fine pitch cooperating with the insertion sleeve (15).

4. A signal converter according to Claims 1 to 3, **characterized in that** the support pin (8) has a bevelled front end which rests against an abutment projecting on the bending element (3) eccentrically to the support pin (8).

## Revendications

1. Transducteur de signal électropneumatique comprenant un élément piézoélectrique à flexion (3) disposé dans un boîtier de générateur fermé, à partir duquel une sortie de signal mène à l'extérieur, élément dont le dispositif de montage possède un point d'appui présentant un palier d'appui (14) et un point de basculement présentant deux paliers de basculement (16), l'extrémité libre de l'élément piézoélectrique (3) commandant un générateur de signal pneumatique comportant un siège d'admission d'air (5) et un siège d'échappement d'air (6) prévus l'un en face de l'autre dans le boîtier de générateur (1), et le palier d'appui (14) présentant une tige d'appui (8) disposée dans une douille concentrique d'insertion (15) dont la position par rapport aux paliers de basculement (16) est fixée après l'ajustage, caractérisé en ce que la tige d'appui (8) du palier d'appui (14) est réglable en direction axiale dans la douille d'insertion (15).

2. Transducteur de signal selon la revendication 1, dans lequel le palier d'appui (14), réglable en vue de l'ajustage, est réalisé également comme un contact électrique pour l'élément piézoélectrique à flexion (3), caractérisé en ce que la tige d'appui (8) réglable sert directement de tige ou broche de contact.

3. Transducteur de signal selon la revendication 1 ou 2, caractérisé en ce que la tige d'appui (8) possède un filetage (25) de petit pas coopérant avec la douille d'insertion (15).

4. Transducteur de signal selon les revendications 1 à 3, caractérisé en ce que la tige d'appui (8) présente une extrémité avant biseautée qui s'applique contre un palier antagoniste faisant saillie, de façon excentrée par rapport à la tige d'appui (8), de l'élément piézoélectrique à flexion (3).
